# EUROPÄISCHE PATENTSCHRIFT

(11) **EP 1 101 390 B1**
(45) Veröffentlichungstag und Bekanntmachung des Hinweises auf die Patenterteilung: **14.04.2004**
(21) Anmeldenummer: 99934667.9
(22) Anmeldetag: 12.07.1999
(51) Int. Cl.: H04R 25/00, G10L 21/02

(54) **HÖRHILFE MIT VERBESSERTER SPRACHVERSTÄNDLICHKEIT DURCH FREQUENZSELEKTIVE SIGNALVERARBEITUNG SOWIE VERFAHREN ZUM BETRIEB EINER DERARTIGEN HÖRHILFE**
HEARING AID HAVING AN IMPROVED SPEECH INTELLIGIBILITY BY MEANS OF FREQUENCY SELECTIVE SIGNAL PROCESSING, AND A METHOD FOR OPERATING SUCH A HEARING AID
APPAREIL AUDITIF PERMETTANT UNE MEILLEURE COMPREHENSION DE LA PAROLE GRACE A UN TRAITEMENT DE SIGNAL SELECTIF EN FREQUENCE, ET PROCEDE PERMETTANT DE FAIRE FONCTIONNER UN TEL APPAREIL AUDITIF

(30) Priorität: 24.07.1998 DE 19833434
(43) Veröffentlichungstag der Anmeldung: 23.05.2001
(73) Patentinhaber: Siemens Audiologische Technik GmbH, 91058 Erlangen (DE)
(72) Erfinder: WAGNER, Frank, D-90480 Nürnberg (DE); ZÖLS, Fred, D-90592 Altenthann (DE)
(74) Vertreter: Berg, Peter, Dipl.-Ing.
(86) Internationale Anmeldenummer: PCT/EP1999/004884
(87) Internationale Veröffentlichungsnummer: WO 2000/005923

(56) Entgegenhaltungen:
- EP-A- 0 577 441
- EP-A- 0 707 433
- WO-A-91/03042
- CH-A- 681 334
- US-A- 4 852 175
- US-A- 5 046 102

## Beschreibung

Die Erfindung betrifft ein Verfahren zum Betrieb einer Hörhilfe mit den Merkmalen des Oberbegriffs des Patentanspruchs 1 sowie eine Hörhilfe mit den Merkmalen des Oberbegriffs des Patentanspruchs 5.

Als Stand der Technik sind am Kopf tragbare Hörhilfen bekannt, welche spezielle Hörprogramme zur Unterdrückung von Störlärm aufweisen, wobei durch Aktivierung eines Filters bestimmte Frequenzanteile abgedämpft werden. Hierdurch kann eine Verbesserung in allgemeinen Störlärmsituationen erreicht werden, welche jedoch für viele Anwendungsfälle nicht ausreicht.

Aus der EP 577 441 A2 geht eine Hörhilfe mit wenigstens einem Eingangswandler einer Signalverarbeitungseinheit und einem Ausgangswandler hervor. Die Signalverarbeitungseinheit umfaßt am Eingang einen A/D-Wandler, mehrere parallele Signalkanäle mit jeweils einem Filter, einem Analyseelement sowie einem Anpassungselement und am Ausgang einen D/A-Wandler. Die Signalverarbeitungseinheit ermöglicht dabei das Erkennen und Anheben von Sprachsignalen. Die Signalanalyse basiert auf Messungen der Amplitude, der Frequenz, der Dauer sowie der Frequenzänderungen eines Signals.

Aus der US 5,046,102 geht eine Hörhilfe hervor, bei der zwischen einem Mikrofon und einem Hörer eine Anordnung aus mehreren Frequenzselektierkanälen eingeschaltet ist. Weiterhin umfaßt diese Hörhilfe eine Einrichtung zum Messen der Starke eines Signals in jedem einzelnen Frequenzselektierkanal und zur Beeinflussung der Kanäle untereinander im Sinne der Unterdrückung von schwachen Signalkanälen zum Vorteil von starken Signalkanälen.

Aus der WO 91/03042 ist ein Verfahren sowie ein Gerät zur Unterscheidung von Sprach- und Störsignalen bekannt. Dabei wird das Eingangssignal in mehrere bandbegrenzte Teilsignale unterteilt, von denen jedes wenigstens zwei harmonische Frequenzen des Sprachsignals enthält. Es werden die Einhüllenden der Teilsignale sowie der Synchronismus zwischen den Einhüllenden ermittelt. Abhängig vom Wert des ermittelten Synchronismus erfolgt die Weiterverarbeitung der Teilsignale. Nachteilig bei diesem Verfahren ist der damit verbundene hohe Rechenaufwand.

Aus der US 4,852, 175 geht ein mehrkanaliges Hörgerät hervor, bei dem die einzelnen Kanäle unabhängig voneinander auf das Vorhandensein von Störschall untersucht werden. Wird in einem Kanal Störschall detektiert, so erfolgt eine Reduzierung der Verstärkung für diesen Kanal. Das Maß an Störschall in einem Kanal wird auf der Basis eines Amplituden-Histogramms ermittelt.

Der Erfindung liegt die Aufgabe zugrunde, eine Hörhilfe, wie ein am Kopf tragbares Hörgerät oder eine implantierbare Hörhilfe sowie ein Verfahren zum Betrieb einer Hörhilfe zu schaffen, die eine Verbesserung der Sprachverständlichkeit in einer Vielzahl von Hörsituationen ermöglichen.

Die Aufgabe wird für das Verfahren zum Betrieb einer Hörhilfe durch die Merkmale des kennzeichnenden Teils des Patentanspruchs 1 in Verbindung mit den Merkmalen des Oberbegriffs gelöst. Vorteilhafte Ausführungsformen des Verfahrens werden durch die Unteransprüche 2 -8 realisiert. Für die Hörhilfe wird die Aufgabe durch die Merkmale des kennzeichnenden Teils des Patentanspruchs 9 mit den Merkmalen des Oberbegriffs gelöst.

Die erfindungsgemäße Hörhilfe besitzt ein Analyseelement zur Detektion von Sprachinformation, in dem vom Filterelement des Hörgeräts aufgespaltenen Teilsignalen. Dabei werden in den Teilsignalen der Mittelwert und der Verlauf der Einhüllenden ermittelt. Bei auftretenden Pegelspitzen übersteigt der Betrag der Einhüllenden den Betrag des Mittelwerts. Ein derartiger Überschuß kann als Kriterium für das Vorliegen einer Pegelspitze verwendet werden, so daß hierdurch bei der Analyse des Teilsignals das Vorhandensein von Sprachinformation detektierbar wird. Daraufhin kann das betrachtete Teilsignal angehoben werden, um die detektierte Sprachinformation gegenüber niederpegeligem Störgeräusch zu verstärken.

Im Gegensatz zum Stand der Technik erfolgt bei der erfindungsgemäßen Hörhilfe keine pauschale Anhebung bestimmter Frequenzbereiche, in denen sich mit höherer Wahrscheinlichkeit Sprachinformation befindet, sondern es werden die einzelnen Teilsignale zunächst analysiert und auf das Vorhandensein von Sprachinformation abgeprüft. Erst dann, wenn tatsächlich Sprachinformation vorliegt, werden die jeweiligen Teilsignale angehoben und damit die Sprachinformation in dem vorliegenden Teilsignal gegenüber den (nicht angehobenen) Störgeräuschen in weiteren Teilsignalen verstärkt.

In einer vorteilhaften Ausführungsform der Hörhilfe besitzen die aufgespaltenen Teilsignale einen möglichst geringen Frequenzumfang. Je geringer der Frequenzumfang der Teilsignale: ist, desto genauer können Sprachinformationen von Störgeräuschen getrennt werden und kann eine isolierte und gezielte Anhebung detektierter Sprachinformationen erfolgen, wodurch sich die Sprachverständlichkeit deutlich verbessern läßt.

Bei einer Aufspaltung des Gesamtsignals in schmale Frequenzbänder kann auch innerhalb einer kurzen Ein-/Ausschwingzeit eine Anhebung des jeweiligen Teilsignals bei der Detektion von Sprache stattfinden.

Vorteilhafterweise umfaßt das Analyseelement mehrere Analyseprogramme zur Detektion von unterschiedlichen Sprachinformationen und Sprachmustern. Beispielsweise kann ein Analyseprogramm zur Detektion von plötzlichen Pegelspitzen ("bursts") dienen. Derartige Pegelspitzen sind häufig Sprachinformationen, deren Pegelhöhe das gleichbleibende und niederpegelige Störgeräusch übersteigt.

Weitere Analyseprogramme können die Detektion von bestimmten Spracheinzelelementen, z.B. Vokalen, Zischlauten oder Konsonanten betreffen, wodurch gerade diese Sprachelemente detektiert und gezielt angehoben werden können, um eine deutliche Verbesserung der Sprachverständlichkeit zu erreichen. Dies kann gerade bei schwerhörigen Kindern von großer Bedeutung sein, da diese oftmals wegen überhörter Konsonanten und Zischlaute große Schwierigkeiten beim Sprachlernen besitzen.

Generell wird es durch die erfindungsgemäße Hörhilfe ermöglicht, beliebig kurzzeitige und nur punktweise auftretende Sprachinformation zu detektieren und gezielt anzuheben. Gleichzeitig wird der Regelvorgang sofort beendet, wenn vom Analyseelement festgestellt wird, daß keine Sprachinformation mehr vorliegt. Somit wird vermieden, daß nach der Sprachinformation wieder einsetzender Störlärm ebenfalls angehoben wird.

Weitere Vorteile und Ausbildungen der erfindungsgemäßen Hörhilfe finden sich bei der Beschreibung des erfindungsgemaßen Verfahrens sowie der Ausführungsbeispiele der Erfindung.

Beim erfindungsgemäßen Verfahren erfolgt zunächst eine Analyse zur Detektion von Sprachinformationen in den Teilsignalen, die durch Aufspaltung des Gesamtsignals in einem Filterelement gewonnen werden. Beim Vorhandensein von Sprachinformation wird das jeweilige Teilsignal angehoben und damit die Sprachverständlichkeit der detektierten Sprachinformation verbessert. In einer vorteilhaften Verfahrensvariante wird Sprachinformation in den Teilsignalen durch eine Erfassung von Pegelspitzen ("bursts") ermittelt. Beim Auftreten derartiger Pegelspitzen liegt mit hoher Wahrscheinlichkeit Sprachinformation vor, die sich gegenüber niederpegeligen Störlärm (z.B. Hintergrundgeräuschen) abgrenzen läßt.

In weiteren Verfahrensvarianten kann das jeweilige Teilsignal in seinem Signalverlauf mit mathematischen Methoden und Kennwerten nach Art einer Kurvendiskussion analysiert werden.

In einer besonders vorteilhaften Verfahrensvariante kann zu einer zuverlässigen Detektion von Pegelspitzen eine Anhebung des Teilsignals erst dann erfolgen, wenn der Betrag der Einhüllenden den Betrag des Mittelwerts des Teilsignals um einen einstellbaren Mindestwert überschreitet, um eine Anhebung des Teilsignals bei kleineren Pegelschwankungen zu vermeiden.

Neben der Signalverlaufsanalyse des Teilsignals ("Kurvendiskussion" also z.B. Feststellung von Minima, Maxima und Polstellen), mit mathematischen Methoden und Kennzahlen können zur Analyse des Teilsignals auch auditorische Parameter (z.B. Modulationstiefe, Modulationsfrequenz etc.) festgestellt werden, um bestimmte Sprachinformationen und Sprachmuster zu detektieren und das Teilsignal in Abstimmung mit dem ermittelten Sprachinformationstyp oder Sprachmustertyp um einen entsprechenden geeigneten Betrag anzuheben.

Die erfindungsgemäße Analyse der Teilsignale kann in beliebig kurzen Zeitabständen erfolgen, um auch einzelne nur kurzzeitig auftretende Sprachelemente (z.B. Vokale, Zischlaute, Konsonanten etc.) zu detektieren und praktisch mit Sofortwirkung und nur geringen Ein-/Ausschwingzeiten zur Verbesserung der Sprachverständlichkeit anzuheben. In einem Extremfall kann in einem gesprochenen Wort nur ein einzelner Buchstabe, der mit einem bestimmten Sprachmuster übereinstimmt, besonders hervorgehoben werden,.während die übrigen Buchstaben und Silben unverstärkt oder mit geringerer Verstärkung übertragen werden.

Das erfindungsgemäße Verfahren ermöglicht somit eine punktuelle Verbesserung der Sprachverständlichkeit. Die erfindungsgemäße Steuerung und Regelung springt innerhalb sehr kurzer Einschwingzeiten (< als 2 ms) an und schaltet sich innerhalb ebenso kurzen Ausschwingzeiten ab, falls keine Sprache mehr detektiert wird.

Die Erfindung ist anhand von Ausführungsbeispielen in den Zeichnungsfiguren näher erläutert. Es zeigen:
- FIG 1: ein Prinzipschaltbild einer erfindungsgemäßen Hörhilfe,
- FIG 2: eine Analyse eines Teilsignals sowie
- FIG 3: ein ergänzter Ausschnitt aus FIG 2.

Das vom Mikrofon 1 aufgenommene Signal durchläuft in der Hörhilfe nach FIG 1 die Signalverarbeitungseinheit 2 zum Hörer 3. In der Signalverarbeitungseinheit 2 befinden sich ein Vorverstärker 4, ein A/D-Wandler 5 und ein Filterelement 6 zur Aufspaltung des Gesamtsignals in mehrere Teilsignale 12, im vorliegenden Fall in den drei Kanälen 11, 11', 11''. Im Analyseelement 7 werden die Teilsignale der einzelnen Kanale 11, 11', 11" auf das Vorhandensein von Sprache überpruft. Falls eine Detektion von Sprache erfolgt, wird über die Verbindung zwischen Analyseelement 7 und Anpassungsgerat 8 das jeweilige Teilsignal 12 im Anpassungselement 8 angehoben (verstarkt), um die Sprachverständlichkeit zu verbessern. Im Signalverarbeitungselement 9 werden die teilweise angehobenen Teilsignale weiterverarbeitet (z.B. durch AGC-Schaltungen). Nach einer Zusammenführung der Teilsignale 12 und einer D/A-Wandlung im D/A-Wandler 10 wird das Gesamtsignal mit verbesserter Sprachverständlichkeit dem Hörer 3 zugeführt.

FIG 2 zeigt ein im Analyseelement 7 auf Sprachdetektion abgeprüftes Teilsignal 12, welches zwischen t₁ und t₂ einen plötzlichen Pegelanstieg ("burst") aufweist. Damit wird im Analyseelement 7 davon ausgegangen, daß zwischen den Zeiten t₁ und t₂ Sprachinformation vorliegt und vor t₁ und nach t₂ niederpegeliger Störlärm auftritt.

FIG 2 ist eine schematische Darstellung und zeigt aus Gründen der Übersichtlichkeit eine relativ lange andauernde Pegelerhöhung. Das erfindungsgemäße Verfahren ermöglicht auch die Detektion von kurzzeitigen Pegelspitzen (nicht abgebildet).

Der Verlauf des Teilsignals 12 kann nun mit mathematischen Methoden und Kennwerten z.B. mit den aus der Kurvendiskussion bekannten Verfahren im Analyseelement 7 beurteilt werden. Dabei können Minima, Maxima und Polstellen sowie erste oder höhere Ableitungen berechnet werden und ausgehend von den Ergebnissen Rückschlüsse auf bestimmte vorliegende Sprachinformationstypen oder Sprachmuster (z.B. Vokale, Zischlaute, Konsonanten etc.) gezogen werden.

Die Analyse des Teilsignals 12 des jeweiligen Kanals 11, 11', 11'' dient der Detektion von Sprache, da nur beim Vorhandensein von Sprachinformation die erfindungsgemäße Anhebung des jeweiligen Teilsignals 12 im betrachteten Analysezeitabschnitt erfolgen soll, um zu vermeiden, daß auch ein Störpegel angehoben wird.

In FIG 2 werden zur Analyse des Verlaufs des Teilsignals 12 im Analyseelement 7 der Mittelwert 13 und die (schematisch dargestellte) Einhüllende 14 des Teilsignals 12 gebildet.

In FIG 3 wurde aus Gründen der Übersichtlichkeit der Verlauf des Teilsignals 12 entfernt, so daß der betragsmäßige Verlauf der Einhüllenden 14 und des Mittelwert 13 deutlicher hervortritt.

Vor t₁ und nach t₂ erreicht die Einhüllende 14 den Wert B, welcher den Wert C des Mittelwerts 13 nur geringfügig übersteigt.

Zwischen t₁ und t₂ steigt der Betrag der Einhüllenden 14 auf den Wert A, wodurch der Überdeckungsbereich 15 zwischen Einhüllender 14 und Mittelwert 13 sich vergrößert. Dabei ist davon auszugehen, daß der Wert A über einem zwischen dem Wert B und dem Wert A liegenden Grenzwert X liegt.

Aufgrund einer Überschreitung des Grenzwertes X durch den Wert A der Einhüllenden 14 wird zwischen den Zeiten t₁ und t₂ Sprache detektiert und wird in diesem Zeitraum das Teilsignal 12 zur Verbesserung der Sprachverständlichkeit angehoben.

Die Anhebung tritt mit einer möglichst kurzen Einschwingzeit von unter 2 ms nach t₁ ein und wird nach t₂ mit einer möglichst kurzen Ausschwingzeit von ebenfalls unter 2 ms beendet.

Damit reagiert das erfindungsgemäße Verfahren kurzzeitig und spontan auf die zwischen den Zeiten t₁ und t₂ im Teilsignal 12 vorliegende Sprachinformation und hebt das Teilsignal 12 zwischen den Zeiten t₁ und t₂ entsprechend an.

Aus Gründen der Übersichtlichkeit ist in den FIG 2 und 3 ein deutlicher Abstand zwiwschen den Zeiten t₁ und t₂ vorgesehen.

Bei kurzzeitigen Pegelspitzen können Pegelanstieg (bei t₁₎ und Pegelabfall (bei t₂) auch kurz aufeinander folgen, wodurch aufgrund der besonders geringen Ein-/Ausschwingzeiten des erfindungsgemäßen Verfahrens eine praktisch verzögerungsfreie Anhebung und erneute Absenkung des Teilsignals 12 erreicht wird (nicht abgebildet).

## Patentansprüche

1. Verfahren zum Betrieb einer Hörhilfe mit einem Mikrofon, einer Signalverarbeitungseinheit und einem Hörer, wobei durch ein Filterelement der Signalverarbeitungseinheit das Signal in mehrere Teilsignale aufgespaltet wird und wobei durch wenigstens ein Analyseelement (7) Sprachinformation in den Teilsignalen detektiert wird und durch wenigstens ein Anpassungselement (8) Teilsignale beim Vorhandensein von Sprache angehoben werden,
**dadurch gekennzeichnet, daß** bei der Analyse der Teilsignale deren Mittelwerte und deren Einhüllende ermittelt und betragsmäßig miteinander verglichen werden und eine Anhebung des jeweiligen Teilsignals erfolgt, wenn der Betrag der Einhüllenden den Mittelwert übersteigt.

2. Verfahren nach Anspruch 2,
**dadurch gekennzeichnet, daß** eine Anhebung des jeweiligen Teilsignals erfolgt, wenn der Betrag der Einhüllenden den Mittelwert um ein einstellbaren Mindestwert übersteigt.

3. Verfahren nach Anspruch 1 oder 2,
**dadurch gekennzeichnet, daß** bei der Analyse der Teilsignale eine Signalverlaufanalyse der Teilsignale erfolgt.

4. Verfahren nach Anspruch 3,
**dadurch gekennzeichnet, daß** bei der Analyse der Teilsignale die erste und höhere Ableitungen ermittelt werden.

5. Verfahren nach Anspruch 3 oder 4,
**dadurch dadurch gekennzeichnet, daß** bei der Analyse der Teilsignale Charakteristika der Teilsignale wie Minima, Maxima und Polstellen ermittelt werden.

6. Verfahren nach einem der Ansprüche 1 bis 5,
**dadurch gekennzeichnet, daß** bei der Analyse der Teilsignale Parameter wie Modulationstiefe, Modulationsfrequenz und weitere auditorische Parameter ermittelt werden.

7. Verfahren nach einem der Ansprüche 1 bis 6,
**dadurch gekennzeichnet, daß** die Analyse der Teilsignale in einstellbaren Zeitabständen erfolgt.

8. Verfahren nach einem der Ansprüche 1 bis 7,
**dadurch gekennzeichnet, daß** die Anhebung der jeweiligen Teilsignale innerhalb von Ein- und Ausschwingzeiten von max. 2 ms erfolgt.

9. Hörhilfe mit Mitteln zur Durchführung der Verfahrens Schritte nach einem der Ansprüche 1 bis 8, mit einem Mikrofon, einer Signalverarbeitungseinheit und einem Hörer, wobei die Signalverarbeitungseinheit ein Filterelement zur Aufspaltung des Signals in mehrere Teilsignale aufweist und wobei wenigstens ein Analyseelement (7) zur Detektion von Sprachinformation in den Teilsignalen und wenigstens ein Anpassungselement (8) zur Anhebung der Teilsignale beim Vorhandensein von Sprache vorgesehen sind,
**gekennzeichnet durch** wenigstens einen Hüllkurvengenerator zum Erzeugen der Einhüllenden eines Teilsignals sowie einen Mittelwertbildner zum Erzeugen des Mittelwertes des Teilsignals sowie ein Vergleichselement zum Vergleich der Einhüllenden mit dem Mittelwert.

## Claims

1. Method for operating a hearing aid with a microphone, a signal processing unit and an earpiece, the signal being split by a filter element of the signal processing unit into several partial signals and speech information being detected in the partial signals by at least one analysis element (7) and partial signals being boosted by at least one adapter element (8) given the existence of speech, **characterised in that** when the partial signals are analysed their mean values and their envelope are determined and the values compared with one another and the relevant partial signal is boosted if the value of the envelope exceeds the mean value.

2. Method according to Claim 2, **characterised in that** the relevant partial signal is boosted if the value of the envelope exceeds the mean value by an adjustable minimum value.

3. Method according to Claim 1 or 2, **characterised in that** when the partial signals are analysed a signal characteristic analysis of the partial signals is performed.

4. Method according to Claim 3, **characterised in that** when the partial signals are analysed the first and higher derivations are determined.

5. Method according to Claim 3 or 4, **characterised in that** when the partial signals are analysed characteristics of the partial signals such as minima, maxima and pole locations are determined.

6. Method according to one of Claims 1 to 5, **characterised in that** when the partial signals are analysed parameters such as modulation depth, modulation frequency and other auditory parameters are determined.

7. Method according to one of Claims 1 to 6, **characterised in that** the partial signals are analysed at adjustable time intervals.

8. Method according to one of Claims 1 to 7, **characterised in that** the relevant partial signals are boosted within maximum transient periods and decay times of 2 ms.

9. Hearing aid with means for carrying out the method steps according to one of Claims 1 to 8, with a microphone, a signal processing unit and an earpiece, the signal processing unit having a filter element to split the signal into several partial signals, and at least one analysis element (7) being provided for detecting speech information in the partial signals and at least one adapter element (8) for boosting the partial signals given the existence of speech, **characterised by** at least one envelope generator for generating the envelope of a partial signal and a mean value generator for generating the mean value of the partial signal and a comparison element for comparing the envelope with the mean value.

## Revendications

1. Procédé pour faire fonctionner un appareil auditif comportant un microphone, une unité de traitement de signal et un écouteur, le signal étant décomposé en plusieurs sous-signaux par un élément de filtrage de l'unité de traitement de signal, une information vocale étant détectée dans les sous-signaux par au moins un élément d'analyse (7) et des sous-signaux qui présentent de la parole étant accentués par au moins un élément d'adaptation (8),
**caractérisé par le fait que**, lors de l'analyse des sous-signaux, on détermine leurs valeurs moyennes et leurs enveloppantes, on les compare entre elles en valeur absolue et on effectue une accentuation du sous-signal respectif lorsque la valeur absolue de l'enveloppante dépasse la valeur moyenne.

2. Procédé selon la revendication 2,
**caractérisé par le fait qu'**on effectue une accentuation du sous-signal respectif lorsque la valeur absolue de l'enveloppante dépasse d'une valeur minimale réglable la valeur moyenne.

3. Procédé selon la revendication 1 ou 2,
**caractérisé par le fait que**, lors de l'analyse des sous-signaux, on effectue une analyse de la courbe des sous-signaux.

4. Procédé selon la revendication 3,
**caractérisé par le fait que**, lors de l'analyse des sous-signaux, on détermine la dérivée première et des dérivées supérieures.

5. Procédé selon la revendication 3 ou 4,
**caractérisé par le fait que**, lors de l'analyse des sous-signaux, on détermine des caractéristiques des sous-signaux comme les minima, les maxima et les positions polaires.

6. Procédé selon l'une des revendications 1 à 5,
**caractérisé par le fait que**, lors de l'analyse des sous-signaux, on détermine des paramètres comme la profondeur de modulation, la fréquence de modulation et d'autres paramètres auditifs.

7. Procédé selon l'une des revendications 1 à 6,
**caractérisé par le fait qu'**on effectue l'analyse des sous-signaux à des intervalles de temps réglables.

8. Procédé selon l'une des revendications 1 à 7,
**caractérisé par le fait qu'**on effectue l'accentuation des sous-signaux respectifs en des temps de montée et d'évanouissement de 2 ms au maximum.

9. Appareil auditif avec des moyens pour la mise en oeuvre des étapes de procédé selon l'une des revendications 1 à 8, comportant un microphone, une unité de traitement de signal et un écouteur, l'unité de traitement de signal comportant un élément de filtrage pour la décomposition du signal en plusieurs sous-signaux, au moins un élément d'analyse (7) étant prévu pour la détection d'une information vocale dans les sous-signaux et au moins un élément d'adaptation (8) étant prévu pour l'accentuation des sous-signaux qui présentent de la parole,
**caractérisé par** au moins un générateur d'enveloppante pour produire l'enveloppante d'un sous-signal ainsi que par un dispositif de formation de valeur moyenne pour produire la valeur moyenne du sous-signal ainsi que par un élément de comparaison pour comparer l'enveloppante à la valeur moyenne.
